# EUROPÄISCHE PATENTSCHRIFT

(11) **EP 0 419 923 B1**
(45) Veröffentlichungstag und Bekanntmachung des Hinweises auf die Patenterteilung: **01.12.1993**
(21) Anmeldenummer: 90117438.3
(22) Anmeldetag: 11.09.1990
(51) Int. Cl.: F02D 1/04, F02D 1/10

(54) **Kraftstoffeinspritzpumpe für Brennkraftmaschinen**
Fuel injection pump for internal combustion engines
Pompe d'injection de combustible pour moteurs à combustion interne

(30) Priorität: 28.09.1989 DE 3932414
(43) Veröffentlichungstag der Anmeldung: 03.04.1991
(73) Patentinhaber: ROBERT BOSCH GMBH, 70442 Stuttgart (DE)
(72) Erfinder: Knorreck, Peter, Dipl.-Ing., D-7251 Weissach (DE)

(56) Entgegenhaltungen:
- DE-A- 3 405 540
- FR-A- 2 186 068
- GB-A- 2 164 390
- US-A- 3 613 651

## Beschreibung

### Stand der Technik

Die Erfindung geht aus von einer Kraftstoffeinspritzpumpe nach der Gattung des Anspruchs 1.

Eine solche Kraftstoffeinspritzpumpe ist bereits durch die DE-OS 34 05 540 bekannt. Diese Kraftstoffeinspritzpumpe weist einen Drehzahlregler mit einem Einstellhebel auf, der um eine ortsfeste Achse verstellbar ist und in dem ein auf ein Kraftstoffmengenverstellglied wirkender Reglerhebel drehbar gelagert ist. Am Reglerhebel greift einerseits eine Regelfeder und andererseits ein Drehzahlgeber an. Der Einstellhebel umgreift den Reglerhebel u-förmig und ist auf je einem in das Gehäuse der Kraftstoffeinspritzpumpe eingeschraubten und in eine Bohrung in seinen Schenkein ragenden Bolzen gelagert. Der Einstellhebel wird durch eine an seinem oberen Endbereich angreifende Einstellschraube in seinem unteren Endbereich gegen eine Feder gedrückt. Mittels der Einstellschraube ist eine Verstellung des Einstellhebels möglich, wobei so über den Reglerhebel eine Grundeinstellung des Kraftstoffmengenverstellglieds erreicht wird. Eine erste Einstellung des Einstellhebels erfolgt während der Montage der Kraftstoffeinspritzpumpe mittels eines Hilfsanschlags, jedoch wird diese Einstellung bei der weiteren Montage und Einstellung der Kraftstoffeinspritzpumpe wieder verändert, so daß die ursprüngliche Grundeinstellung des Kraftstoffmengenverstellglieds nicht mehr gewährleistet ist. Außerdem erfordert der Einstellhebel in seinem oberen Endbereich einen großen Bauraum und ist nicht spielfrei gelagert. Die Verstellung des Einstellhebels gegen die Kraft der Druckfeder ist zwangsläufig spielbehaftet, was sich nachteilig in der Pumpenkennlinie auswirkt.

### Vorteile der Erfindung

Die erfindungsgemäße Kraftstoffeinspritzpumpe mit den kennzeichnenden Merkmalen des Anspruchs 1 hat demgegenüber den Vorteil, daß der Einstellhebel nur einen kleinen Bauraum erfordert und mittels der Halteelemente spielfrei festgelegt ist. Dadurch wird eine einmal festgelegte Einstellung des Einstellhebels bei der weiteren Einstellung der Kraftstoffeinspritzpumpe nicht mehr verändert, was sich vorteilhaft bei einer automatischen Einstellung auswirkt.

In den Unteransprüchen sind vorteilhafte Ausgestaltungen und Weiterbildungen der Erfindung gekennzeichnet.

### Zeichnung

Ein Ausführungsbeispiel der Erfindung ist in der Zeichnung dargestellt und in der nachfolgenden Beschreibung näher erläutert. Es zeigen Figur 1 einen Teil einer Kraftstoffeinspritzpumpe als Längsschnitt und Figur 2 die Kraftstoffeinspritzpumpe als Querschnitt entlang der Linie II-II in Figur 1.

### Beschreibung des Ausführungsbeispiels

Eine in Figur 1 teilweise dargestellte Kraftstoffeinspritzpumpe der Verteilerbauart weist einen hin- und hergehend und zugleich rotierend angetriebenen, in einer Zylinderbohrung 11 eines Gehäuses 10 arbeitenden Pumpenkolben 12 auf. Ein vom Pumpenkolben 12 in der Zylinderbohrung 11 gebildeter Pumpenarbeitsraum 13 wird beim Saughub des Pumpenkolbens 12 über eine Saugbohrung 14 und Steuernuten 16 im Pumpenkolben 12 mit Kraftstoff gefüllt, wobei die Saugbohrung 14 zum Abstellen der mit der Kraftstoffeinspritzpumpe betriebenen Brennkraftmaschine durch ein Magnetventil 17 verschließbar ist. Beim Druckhub des Pumpenkolbens 12 wird bei abgeschlossener Saugbohrung 14 über eine Längsbohrung 18 und eine mit dieser verbundene Verteilernut 19, über ein Druckventil 21 und eine Druckleitung 22 Kraftstoff unter Hochdruck zu einer nicht dargestellten Einspritzdüse an einem Zylinder der Brennkraftmaschine gefördert. Das Förderende wird erreicht, wenn eine mit der Längsbohrung 18 verbundene Querbohrung 23 des Pumpenkolbens 12 von einem axial auf einem in einen kraftstoffgefüllten Innenraum 26 ragenden Teil des Pumpenkolbens 12 verschiebbaren, als Kraftstoffmengen-Verstellglied dienenden Regelschieber 24 durch die Pumpenkolbenbewegung aufgesteuert und der Pumpenarbeitsraum 13 zum Innenraum 26 entlastet wird. Der über die Saugbohrung 14 dem Pumpenarbeitsraum 13 zugeführte Kraftstoff wird dem als Saugraum dienenden unter Niedrigdruck stehenden Innenraum 26 der Einspritzpumpe entnommen, in den auch der vom Regelschieber 24 aus der Querbohrung 23 abgesteuerte Kraftstoff zurückfließen kann. Dem Innenraum 26 wird von einer nicht dargestellten Förderpumpe Kraftstoff aus einem Vorratsbehälter zugeführt.

Der Regelschieber 24 ist auf dem Pumpenkolben 12 axial verschiebbar angeordnet und durch einen Reglerhebel 27 betätigbar, der mit einem Kugelkopf 28 in eine quer zum Pumpenkolben 12 in der äußeren Mantelfläche des Regelschiebers 24 angeordnete Nut 29 eingreift. Der Reglerhebel 27 kann grundsätzlich als einziger Reglerhebel vorgesehen werden, im Ausführungsbeispiel ist jedoch eine Reglerhebelanordnung mit mehreren Hebeln vorgesehen. Dabei handelt es sich bei dem Reglerhebel 27 um einen Starthebel, der unmittelbar von einem als Drehzahlgeber dienenden Fliehkraftversteller 31 beaufschlagt wird und innerhalb eines Einstellhebels 32 auf einer Achse 33 drehbar gelagert ist. Auf der Achse 33 ist ferner ein einarmiger Schlepphebel 34 gelagert, an dessen äußerstem Ende eine Regelfeder 36 angreift, die dem Fliehkraftversteller 31 entgegenwirkt. Unter der Einwirkung des Fliehkraftverstellers 31 kann der Starthebel 27 zur Anlage an den Schlepphebel 34 gebracht werden. Zwischen Starthebel 27 und Schlepphebel 34 ist eine Blattfeder 37 als Startfeder angeordnet, die bei diesem Vorgang komprimiert wird.

Die Fliehgewichte 39 des Fliehkraftverstellers 31 sind in einem Träger 40 angeordnet, der über ein Zahnrad 41 von einer Antriebswelle 42 der Kraftstoffeinspritzpumpe angetrieben wird und auf einer in einer Bohrung 43 in einem Gehäuseteil 44 mittels eines Presswulstes 46 und einer Klemmschraube 47 festgelegten Reglerachse 48 angeordnet ist. Der Träger 40 stützt sich einerseits gegen eine Schulter 49 der Reglerachse 48 ab und ist andererseits durch einen Sicherungsring 51 gehalten. Die Fliehgewichte 39 stützten sich innerhalb des Trägers 40 ab und wirken auf eine auf der Reglerachse 48 axial verschiebbare Reglermuffe 52, die wiederum am Starthebel 27 angreift. Nach Lösen der Klemmschraube 47 ist die Reglerachse 48 in der Bohrung 43 verschiebbar und somit die Reglermuffe 52 bezüglich des Starthebels 27 verstellbar.

Die Regelfeder 36 ist exzentrisch an einer Verstellwelle 56 angelenkt, die mittels eines außerhalb des Gehäuses an ihr befestigten Hebels 57 verdrehbar ist. Der Weg des Schlepphebels 34 in Richtung zunehmender Kraftstoffeinspritzmenge ist durch einen Anschlaghebel 58 begrenzt, an dem der Schlepphebel 34 bei Vollast anschlägt. Der Anschlaghebel 58 ist zweiarmig ausgeführt, wobei am einen Arm der Schlepphebel 34 anschlägt und sich der andere Arm an einer Einstellschraube 59 abstützt.

Der Einstellhebel 32 ist in einem Schnitt parallel zu einer durch die Lage des Pumpenkolbens 12 bestimmten horizontalen Mittelebene der Kraftstoffeinspritzpumpe U-förmig ausgebildet, wobei der Starthebel 34 zwischen den Schenkeln 61 des Einstellhebels 32 auf der in die Schenkel eingepreßten Achse 33 gelagert ist. Der Einstellhebel 32 liegt mit den Außenseiten seiner Schenkel 61 an der Stirnseite je einer als Halteelement dienenden, in das Gehäuseteil 44 eingesetzten koaxial zueinander liegenden Hülse 62 und 63 an. Die erste Hülse 62 ist in eine seitliche Bohrung 64 eingepreßt und die zweite Hülse 63 ist in eine der Bohrung 64 gegenüberliegende koaxiale Gewindebohrung 66 so weit eingeschraubt, daß sie gerade am Schenkel 61 des andererseits an der ersten Hülse 62 anliegenden Einstellhebels 32 anliegt. Die Schenkel 61 sind jeweils mit einer Gewindebohrung 67 versehen, in die je eine von außen durch die Bohrung der Hülsen 62, 63 geführte Schraube 68 und 69 eingeschraubt ist, mittels der der Einstellhebel 32 an die Stirnseiten der Hülsen 62 und 63 gepreßt und fixiert wird. Die erste Schraube 68 tritt durch die erste Hülse 62 hindurch und stützt sich innerhalb dieser an einem Absatz 71 ab, während die zweite Schraube 69 durch die zweite Hülse 63 hindurchtritt, sich am Gehäuseteil 44 abstützt und so die zweite Hülse 63 gleichzeitig gegen Verdrehen sichert. Die erste Schraube 68 ist mittels eines zwischen der Hülse 62 und einer Ringnut 72 in der Schraube eingespannten Dichtrings 73 abgedichtet. Die zweite Schraube 69 ist mittels eines zwischen ihrem Schaft und der Bohrung 66 eingespannten Dichtrings 74 abgedichtet.

Bei einer nicht dargestellten Variante kann das Gehäuseteil 44 auch mit einem nach innen weisenden Vorsprung versehen werden, an dessen Stirnseite der Schenkel 61 des Einstellhebels zur Anlage kommt, so daß die Hülse 62 entfallen kann.

Bei der Montage des Einstellhebels 32 wird dieser zunächst mittels der ersten Schraube 68 an der ersten Hülse 62 angelegt und anschließend die zweite Hülse 63 so weit in die Gewindebohrung 66 hineingeschraubt, bis sie am Schenkel 61 des Einstellhebels 32 anliegt und die zweite Schraube 69 in den Schenkel 61 eingeschraubt. Solange die beiden Schrauben 68 und 69 noch nicht fest angezogen sind, kann der Einstellhebel 32 um eine durch die Anordnung der beiden Schrauben bestimmte Drehachse 76 verdreht werden, wobei die Lage der Achse 33 verändert wird und somit eine Grundeinstellung des Regelschiebers 24 in bezug auf die Querbohrung 23 im Pumpenkolben 12 ermöglicht ist. Nach erfolgter Grundeinstellung werden die beiden Schrauben 68 und 69 fest angezogen und der Einstellhebel 32 ist verdrehfest und spielfrei festgelegt, ohne daß durch die Befestigung Verspannungen im Einstellhebel 32 auftreten. Eine Einstellung der Kraftstoffeinspritzmenge bei Vollast ist mittels des Anschlaghebels 58 möglich, wobei die Grundeinstellung des Regelschiebers 24 erhalten bleibt.

## Patentansprüche

1. Kraftstoffeinspritzpumpe für Brennkraftmaschinen mit einem in einem Gehäuse (44) der Kraftstoffeinspritzpumpe angeordneten Drehzahlregler, der einen, auf einem im wesentlichen feststehenden jedoch um eine ortsfeste Achse (76) verstellbaren Einstellhebel (32), um eine Achse (33) drehbar gelagerten Reglerhebel (27) aufweist, wobei der Einstellhebel (32) den Reglerhebel (27) U-förmig umgreift, der Reglerhebel (27) auf ein Kraftstoffmengenverstellglied (24) wirkt, dessen Grundeinstellung durch die Stellung des Einstellhebels (32) festgelegt ist, und an einer verstellbaren Wegbegrenzung (58) bei Verstellung in Richtung zunehmender Kraftstoffeinspritzmenge zur Anlage bringbar ist, dadurch gekennzeichnet, daß der Einstellhebel (32) mittels zweier lösbarer, die Achse (76) bestimmender Befestigungselemente (68, 69) mit seinen Schenkeln (61) an zwei Halteelementen (62, 63) festgelegt ist, wobei der eine Schenkel (61) des Einstellhebels (32) mittels eines ersten der Befestigungselemente (68) an einem mit dem Gehäuse (44) fest verbundenen oder mit dem Gehäuse (44) einstückigen ersten der Halteelemente (62) befestigt ist, der andere Schenkel (61) des Einstellhebels (32) mittels des zweiten der Befestigungselemente (69) am zweiten der Halteelemente (63) befestigt ist, das im Gehäuse (44) koaxial zur Achse (76) verstellbar ist und in einer Stellung festlegbar ist, in der es gerade am anderen Schenkel (61) anliegt.

2. Kraftstoffeinspritzpumpe nach Anspruch 1, dadurch gekennzeichnet, daß die Halteelemente Durchgangsbohrungen aufweisen und die Befestigungselemente als durch die Durchgangsbohrungen hindurchtretende, in die Schenkel (61) des Einstellhebels (32) eingeschraubte Schrauben (68, 69) ausgeführt sind.

3. Kraftstoffeinspritzpumpe nach Anspruch 2, dadurch gekennzeichnet, daß die Halteelemente als Hülsen (62, 63) ausgebildet sind, von denen die erste Hülse (62) in das Gehäuse (44) eingepreßt ist und die zweite Hülse (63) in das Gehäuse (44) eingeschraubt ist.

4. Kraftstoffeinspritzpumpe nach Anspruch 3, dadurch gekennzeichnet, daß sich die erste Schraube (68) an der ersten Hülse (62) abstützt und sich die zweite Schraube (69) am Gehäuse (44) abstützt.

## Claims

1. Fuel injection pump for internal combustion engines, having a rotational speed controller arranged in a housing (44) of the fuel injection pump, which rotational speed controller has a controller lever (27) rotatably supported about a pin (33) on a setting lever (32) which is substantially stationary but can be adjusted about a stationary axis (76), in which the setting lever (32) encompasses the controller lever (27) in a U-shape, the controller lever (27) acts on a fuel quantity adjusting element (24), whose basic setting is fixed by the position of the setting lever (32), and the controller lever (27) can be brought into contact with an adjustable displacement limit (58) in the case of adjustment in the direction of increasing fuel injection quantity, characterized in that the two arms (61) of setting lever (32) are fixed on two retention elements (62, 63) by means of two releasable fastening elements (68, 69) which determine the axis (76), one arm (61) of the setting lever (32) being fastened by means of a first of the fastening elements (68) to a first of the retention elements (62), which is firmly connected to the housing (44) or is integral with the housing (44), the other arm (61) of the setting lever (32) being fastened by means of the second of the fastening elements (69) to the second of the retention elements (63), which can be adjusted in the housing (44) coaxially with the axis (76) and can be fixed in a position in which it is just in contact with the other arm (61).

2. Fuel injection pump according to Claim 1, characterized in that the retention elements have through-holes and the fastening elements are embodied as screws (68, 69) passing through the through-holes and screwed into the arms (61) of the setting lever (32).

3. Fuel injection pump according to Claim 2, characterized in that the retention elements are configured as sleeves (62, 63), of which the first sleeve (62) is pressed into the housing (44) and the second sleeve (63) is screwed into the housing (44).

4. Fuel injection pump according to Claim 3, characterized in that the first screw (68) is supported on the first sleeve (62) and the second screw (69) is supported on the housing (44).

## Revendications

1. Pompe d'injection de carburant pour moteur à combustion interne, comportant un régulateur de vitesse de rotation logé dans un boîtier (44) de la pompe d'injection, qui comporte un levier de régulateur (27) monté à rotation sur un axe (33), sur un levier de réglage (32) essentiellement fixe mais néanmoins déplaçable autour d'un axe fixe (76), le levier de réglage (32) entourant en forme de U le levier de régulateur (27), le levier de régulateur (27) agissant sur un organe de dosage de carburant (24) dont le réglage de base est fixé par la position du levier de réglage (32), et peut venir en appui contre une limite de course (58) déplaçable par déplacement dans le sens des quantités croissantes de carburant à injecter, pompe caractérisée en ce que le levier de réglage (32) est fixé à l'aide de deux éléments de fixation (68, 69) amovibles, définissant l'axe (76), avec ses branches (61), l'une des branches (61) du levier de réglage (32) étant reliée à l'aide d'un premier élément de fixation (68) sur un premier élément de maintien (62) relié solidairement au boîtier (44) ou faisant corps avec le boîtier (44), l'autre branche (61) du levier de réglage (32) étant fixée sur le second élément de maintien (63) à l'aide du second élément de fixation (69), cet élément de maintien étant déplaçable dans le boîtier (44) coaxialement à l'axe (76) et pouvant être fixé dans une position dans laquelle il s'appuie juste contre l'autre branche (61).

2. Pompe d'injection de carburant selon la revendication 1, caractérisée en ce que les éléments de maintien comportent des perçages traversants et les éléments de fixation sont réalisés sous la forme de vis (68, 69) passant dans les perçages traversants et vissées dans les branches (61) du levier de réglage (32).

3. Pompe d'injection de carburant selon la revendication 2, caractérisée en ce que les éléments de maintien sont en forme de manchon (62, 63), le premier manchon (62) étant fretté dans le boîtier (44) et le second manchon (63) étant vissé dans le boîtier (44).

4. Pompe d'injection de carburant selon la revendication 3, caractérisée en ce que la première vis (68) s'appuie contre le premier manchon (62) et la seconde vis (69) s'appuie contre le boîtier (44).
